# EUROPÄISCHE PATENTSCHRIFT

(11) **EP 2 464 528 B1**
(45) Veröffentlichungstag und Bekanntmachung des Hinweises auf die Patenterteilung: **27.11.2013**
(21) Anmeldenummer: 10745587.5
(22) Anmeldetag: 09.08.2010
(51) Int. Cl.: B42F 7/14

(54) **VORRICHTUNG ZUM AUFBEWAHREN VON SAMMELOBJEKTEN**
DEVICE FOR STORING COLLECTIBLES
DISPOSITIF DE CONSERVATION D'OBJETS DE COLLECTION

(30) Priorität: 13.08.2009 DE 202009010975 U
(43) Veröffentlichungstag der Anmeldung: 20.06.2012
(73) Patentinhaber: Gruber, Hermann, 81545 München (DE)
(72) Erfinder: Gruber, Hermann, 81545 München (DE)
(74) Vertreter: Schaumburg, Thoenes, Thurn, Landskron, Eckert
(86) Internationale Anmeldenummer: PCT/EP2010/061541
(87) Internationale Veröffentlichungsnummer: WO 2011/018429

(56) Entgegenhaltungen:
- EP-A2- 0 301 163
- FR-A1- 2 693 952
- GB-A- 2 232 639
- US-A- 5 909 897

## Beschreibung

Die Erfindung betrifft eine Vorrichtung zum Aufbewahren von Sammelobjekten, die eine Grundeinheit mit einem ersten Aufnahmebereich zur Aufnahme eines ersten Objektes und einen zweiten Aufnahmebereich zur Aufnahme einer Aufbewahrungseinheit für die Sammelobjekte umfasst. Die Grundeinheit hat eine erste und eine zweite Seitenwand, eine die Seitenwände miteinander verbindende Verbindungswand und ein erstes und eine zweites Aufnahmeelement, die jeweils fest mit der Verbindungswand und/oder mit einer der Seitenwände verbunden sind. Der erste Aufnahmebereich ist durch die erste und die zweite Seitenwand sowie die Verbindungswand begrenzt, wohingegen der zweite Aufnahmebereich durch das erste und das zweite Aufnahmeelement sowie die Verbindungswand begrenzt ist und zu mindestens einer Seite offen ist. Die Aufbewahrungseinheit ist mit Hilfe des ersten Aufnahmeelements und/oder des zweiten Aufnahmeelementes an der Grundeinheit befestigbar.

Bisher dienten der Buchrücken von Büchern und der Rücken von buchartigen Objekten, insbesondere von Kassetten und Schubern, lediglich für die Beschriftung mit dem Titel und/oder mit dem Autor des Buches bzw. zur Beschreibung des in der Kassette aufgenommenen Inhalts. Nachteilig hieran ist zum einen, dass die nahezu ausschließlich durch den Rücken dargestellte Erscheinungsform eines in einem Regal stehenden Buches bzw. buchartigen Objektes unveränderbar ist. Zum anderen ist es nachteilig, dass keine Möglichkeit zur Individualisierung des Buches bzw. buchartigen Objektes, insbesondere zur Individualisierung der optischen Erscheinungsform des Buchrückens gegeben ist.

Aus dem Dokument US 5,909,897 ist ein Fotoalbum zur Aufbewahrung von Bildern und Filmen bekannt. Der Rücken des Fotoalbums umfasst einen Schaft, in den eine Aufnahmeeinheit zur Aufnahme mehrere Filme einschiebbar ist. Ferner umfasst das Fotoalbum eine Abdeckung, mit deren Hilfe die in den Schaft des Rückens des Fotoalbums aufgenommene Aufnahmeeinheit derart abdeckbar ist, dass sie nicht mehr sichtbar ist, sondern nur die Abdeckung als Buchrücken sichtbar ist. Durch die Abdeckeinheit sind die in der Aufnahmeeinheit aufgenommenen Filme nicht mehr sichtbar. Somit ist die Aufnahmeeinheit nicht zur Aufnahme von den Buchrücken individualisierenden Sammelobjekten geeignet und bietet auch keine Möglichkeit, die optische Darstellung des Rückens zu individualisieren. Ferner ist es nachteilig, dass einzelne Aufnahmebereiche der Aufnahmeeinheit zur Aufnahme der Filme untrennbar miteinander verbunden sind, so dass die Aufnahmebereiche mit den darin aufgenommenen Filmen nicht zwischen verschiedenen Aufnahmeeinheiten ausgetauscht werden können. Insbesondere ist es somit nicht möglich, beispielsweise auf einer Reise, nur einen Aufnahmebereich der Aufnahmeeinheit mitzunehmen, sondern es muss immer die gesamte Aufnahmeeinheit mitgeführt werden. Des Weiteren ist es nachteilig, dass die Befestigung der Aufnahmeeinheit in einem Schaft des Rückens eine komplexe Befestigung darstellt, die eine einfache Handhabung erschwert.

Es ist Aufgabe der Erfindung, eine Vorrichtung zur Aufbewahrung von Sammelobjekten anzugeben, bei der die optische Erscheinung der Vorrichtung mit Hilfe der Sammelobjekte individuell gestaltbar ist und bei der die die Sammelobjekte aufnehmenden Aufnahmeeinheiten auf einfache Weise austauschbar und miteinander kombinierbar sind.

Diese Aufgabe wird durch eine Vorrichtung mit den Merkmalen des Anspruchs 1 gelöst. Vorteilhafte Weiterbildungen der Erfindung sind in den abhängigen Ansprüchen angegeben.

Durch den Aufbau der Aufbewahrungseinheit aus mindestens zwei miteinander verbindbaren und voneinander trennbaren Segmenten, die jeweils einen Aufnahmebereich zur Aufnahme mindestens eines Sammelobjekts haben, wird erreicht, das die Segmente mit den in ihnen aufgenommenen Sammelobjekten in beliebiger Reihenfolge miteinander verbunden werden können. Ferner können die Segmente verschiedener Aufbewahrungseinheiten beliebig ausgetauscht werden, so dass sich insgesamt eine breite Gestaltungsmöglichkeit zur Individualisierung der Grundeinheit ergibt. Durch die Trennbarkeit der Segmente wird insbesondere erreicht, dass, beispielsweise auf einer Reise, nicht die gesamte Aufbewahrungseinheit, sondern nur die zur Befüllung mit den Sammelobjekten tatsächlich benötigten Segmente mitgenommen werden müssen. Durch die transparente Ausgestaltung mindestens eines Teilbereiches eines jeden Segmentes wird erreicht, dass die in den Segmenten aufgenommenen Sammelobjekte für einen Betrachter sichtbar sind, so dass sie in entscheidendem Ausmaß zur individuellen Gestaltung beitragen.

Die Segmente der Aufbewahrungseinheit sind vorzugsweise über eine Schraubverbindung, eine Rastverbindung, eine Klemmverbindung und/oder eine magnetische Verbindung miteinander verbindbar. Hierdurch wird erreicht, dass die Segmente auf einfache Weise miteinander verbindbar und auch wieder voneinander trennbar sind.

Es ist vorteilhaft, wenn die gesamte Aufbewahrungseinheit transparent ist. Hierdurch wird erreicht, dass beim Einsetzen der Aufbewahrungseinheit in den zweiten Aufnahmebereich der Grundeinheit nicht darauf geachtet werden muss, dass der transparente Teilbereich eines jeden Segmentes von der Verbindungswand abgewandt ist, so dass die in den Segmenten aufgenommenen Sammelobjekte von einem Betrachter sichtbar sind. Die Segmente sind hierzu insbesondere aus Plexiglas gefertigt. Solche aus Plexiglas gefertigten Segmente sind stabil und werden auch beim Herunterfallen nicht zerstört. Bei einer alternativen Ausführungsform der Erfindung können die Segmente auch aus Glas gefertigt sein.

Bei einer bevorzugten Ausführungsform der Erfindung umfassen die Segmente jeweils einen Boden und eine zylindrische mit dem Boden fest verbundene Wandung. Der Aufnahmebereich eines jeden Segmentes ist durch die Wandung und den Boden begrenzt. Jedes Segment weist eine dem Boden gegenüberliegende Öffnung zum Zuführen der Sammelobjekte in den jeweiligen Aufnahmebereich auf. Die Öffnung eines ersten Segmentes wird durch den Boden eines zweiten Segmentes verschlossen, wenn das erste Segment und das zweite Segment miteinander verbunden sind. Auf diese Weise wird erreicht, dass das erste Segment einen geschlossenen Aufnahmebereich hat, aus dem die Sammelobjekte nicht herausfallen können. Hierdurch wird insbesondere auch die Aufnahme von Schüttgut, beispielsweise von Sand, ermöglicht. Da der Deckel des ersten Segments durch den Boden des zweiten Segmentes gebildet wird, kann auf einen separaten Deckel für das erste Segment verzichtet werden, so dass der Aufbau der Aufbewahrungseinheit vereinfacht wird. Die Öffnung des obersten Segmentes der Aufbewahrungseinheit wird insbesondere mit Hilfe eines Deckels verschlossen.

Es ist vorteilhaft, wenn die Aufbewahrungseinheit durch eine durch das erste Aufnahmeelement und das zweite Aufnahmeelement gebildete Klemmverbindung an der Grundeinheit befestigbar ist. Hierzu ist der Abstand zwischen dem ersten und dem zweiten Aufnahmeelement insbesondere geringer als die Höhe der Aufbewahrungseinheit. Durch eine solche Klemmverbindung wird eine Befestigung der Aufbewahrungseinheit an der Grundeinheit auf einfache Weise erreicht. Die Aufbewahrungseinheit kann der Grundeinheit entnommen werden, ohne dass hierzu erst ein die Aufbewahrungseinheit an der Grundeinheit befestigender Verschlussmechanismus gelöst werden muss. Insbesondere wird hierdurch erreicht, dass die Aufbewahrungseinheit der Grundeinheit entnehmbar ist, wenn die Grundeinheit in einem Regal steht.

Des Weiteren ist es vorteilhaft, wenn das zweite Aufnahmeelement parallel zum ersten Aufnahmeelement angeordnet ist und wenn ein drittes und eine parallel zum dritten verlaufendes viertes Aufnahmeelement vorgesehen sind. Das dritte und das vierte Aufnahmeelement sind jeweils fest mit der Verbindungswand und/oder einer der Seitenwände verbunden. Der Aufnahmebereich wird durch die vier Aufnahmeelemente und die Verbindungswand begrenzt. Hierdurch wird erreicht, dass der zweite Aufnahmebereich zu fünf Seiten hin begrenzt ist und somit eine in dem zweiten Aufnahmebereich aufgenommene Aufbewahrungseinheit durch die Aufnahmeelemente geschützt ist. Ferner wird hierdurch eine sichere Befestigung der Aufbewahrungseinheit an der Grundeinheit erreicht.

Ferner ist es vorteilhaft, wenn das erste, das zweite, das dritte und/oder das vierte Aufnahmeelement plattenförmig ausgebildet sind. Es ist besonders vorteilhaft, wenn das erste, das zweite, das dritte und das vierte Aufnahmeelement sowie die Verbindungswand einen offenen Kasten zur Aufnahme der Aufbewahrungseinheit bilden. Hierdurch wird erreicht, dass eine in dem Kasten aufgenommene Aufbewahrungseinheit zum einen gut geschützt und zum anderen gut sichtbar ist. Durch den offenen Kasten wird insbesondere eine Art Schaukasten gebildet.

Bei einer bevorzugten Ausführungsform der Erfindung ist die erste Seitenwand ein erster Deckel eines Buches und die zweite Seitenwand ein zweiter Deckel eines Buches. Das Objekt umfasst in diesem Fall vorzugsweise die gebundenen Seiten des Buches, so dass die Grundeinheit zusammen mit dem ersten Objekt ein Buch bildet. Der Buchrücken des Buches wird durch die Aufbewahrungseinheit gebildet, so dass durch die individuelle Gestaltung der Aufbewahrungseinheit durch die Aufnahme von Sammelobjekten eine individuelle, veränderbare Gestaltbarkeit des Buchrückens erreicht wird. Insbesondere können in der Aufbewahrungseinheit Erinnerungsstücke an in Verbindung mit dem Buch erlebten Ereignissen aufnehmbar sein.

Es ist vorteilhaft, wenn die erste Seitenwand und die zweite Seitenwand jeweils über ein Filmscharnier mit der Verbindungswand verbunden sind. Hierdurch wird erreicht, dass die erste und die zweite Seitenwand jeweils wie bei einem handelsüblichen Buch aufklappbar sind.

Bei einer alternativen Ausführungsform der Erfindung bildet die Verbindungswand eine erste Verbindungswand. Ferner sind eine zweite und eine parallel zur zweiten angeordnete dritte Verbindungswand vorgesehen. Die erste und die zweite Seitenwand sind jeweils über die zweite und die dritte Verbindungswand miteinander verbunden. Ferner sind die zweite und die dritte Verbindungswand jeweils orthogonal zur ersten Seitenwand, zur zweiten Seitenwand und zur Verbindungswand angeordnet. Auf diese Weise wird der erste Aufnahmebereich durch fünf Wände begrenzet, so dass der Aufnahmebereich nur zu einer Seite offen ist. Die Wände sind insbesondere derart ausgebildet, dass durch die Öffnung ein Buch in den Aufnahmebereich aufnehmbar ist. Somit wird durch die Grundeinheit ein Schuber zur Aufnahme von Büchern und/oder buchartigen Objekten gebildet. Durch die Aufbewahrungseinheit wird eine individuelle Gestaltbarkeit des Rückens des Schubers erreicht.

Bei einer weiteren alternativen Ausführungsform der Erfindung kann die Grundeinheit in Form einer Kassette zur Aufnahme des ersten Objektes ausgebildet sein. Durch die Aufbewahrungseinheit wird zusätzlich zur Kassette ein weiterer Stauraum geschaffen, der insbesondere eine individuelle Gestaltbarkeit des Rückens der Kassette mit Erinnerungsstücken an in der Kassette aufgenommene Objekte ermöglicht.

Es ist vorteilhaft, wenn die Aufbewahrungseinheit einen Magneten und/oder ein metallisches Objekt umfasst und wenn das erste, das zweite, das dritte und/oder das vierte Aufnahmeelement einen Magneten zur Befestigung der Aufbewahrungseinheit über eine magnetische Verbindung umfasst. Auf diese Weise wird eine sichere Befestigung der Aufbewahrungseinheit an der Grundeinheit erreicht, ohne dass eine formschlüssige Verbindung notwendig ist.

Bei einer alternativen Ausführungsform der Erfindung bildet die Grundeinheit eine erste Grundeinheit, die mit einer zweiten Grundeinheit mit einem dritten Aufnahmebereich zur Aufnahme eines zweiten Objektes verbunden ist. Die zweite Grundeinheit umfasst eine erste und eine zweite Seitenwand sowie eine die Seitenwände miteinander verbindende erste Verbindungswand. Der dritte Aufnahmebereich ist hierbei durch die erste Seitenwand, die zweite Seitenwand und die Verbindungswand der zweiten Grundeinheit begrenzt. Die Verbindungswand der ersten Grundeinheit bildet eine erste Verbindungswand der ersten Grundeinheit. Ferner umfassen sowohl die erste Grundeinheit als auch die zweite Grundeinheit jeweils eine zweite und eine parallel zur zweiten angeordnete dritte Verbindungswand, wobei die erste und die zweite Seitenwand jeweils über die zweite und die dritte Verbindungswand miteinander verbunden sind und wobei die zweite und die dritte Verbindungswand vorzugsweise jeweils orthogonal zur ersten Seitenwand, zur zweiten Seitenwand und zur ersten Verbindungswand angeordnet sind. Die erste Seitenwand der ersten Grundeinheit ist über ein Scharnier mit der ersten Seitenwand der zweiten Grundeinheit verbunden. Durch die Verbindung der ersten Grundeinheit und der zweiten Grundeinheit mit Hilfe des Scharniers können die beiden Grundeinheiten zueinander verschwenkt werden.

Die erste Grundeinheit und die zweite Grundeinheit bilden jeweils einen Schuber, in dem Bücher oder buchartige Objekte aufnehmbar sind. In einer ersten Position sind die erste Seitenwand der ersten Grundeinheit und die erste Seitenwand der zweiten Grundeinheit derart angeordnet, dass die dem ersten bzw. dritten Aufnahmebereich abgewandten Seiten der ersten Seitenwände einander zugewandt sind, insbesondere einander kontaktieren. In dieser ersten Position können dem ersten und dem dritten Aufnahmebereich Bücher und/oder buchartige Objekte zugeführt werden. Die erste Position ist insbesondere diejenige Position, in der die Vorrichtung in einem Regal aufstellbar ist. In einer zweiten Position sind die erste Seitenwand der ersten Grundeinheit und die erste Seitenwand der zweiten Grundeinheit in einer Ebene angeordnet. In dieser zweiten Position sind die Öffnungen der ersten und der zweiten Grundeinheit, durch die die Bücher bzw. buchartigen Objekte aufnehmbar sind, geschlossen, indem die Grundeinheiten derart um das Scharnier verschwenkt sind, dass sie die Öffnungen gegenseitig verschließen.

Bei einer bevorzugten Ausführungsform der Erfindung umfasst die zweite Grundeinheit ein fest mit der ersten Verbindungswand der zweiten Grundeinheit und/oder mit einer der Seitenwände der zweiten Grundeinheit verbundenes erstes Aufnahmeelement und ein ebenfalls mit der ersten Verbindungswand der zweiten Grundeinheit und/oder einer der Seitenwände der zweiten Grundeinheit verbundenes zweites Aufnahmeelement. Durch das erste Aufnahmeelement, das zweite Aufnahmeelement und die erste Verbindungswand der zweiten Grundeinheit wird ein durch die erste Verbindungswand vom dritten Aufnahmebereich getrennter, zu mindestens einer Seite offener vierter Aufnahmebereich zur Aufnahme einer weiteren Aufbewahrungseinheit begrenzt. Die weitere Aufbewahrungseinheit umfasst mindestens zwei miteinander verbindbare und voneinander trennbare Segmente, wobei jedes Segment einen Aufnahmebereich zur Aufnahme mindestens eines Sammelobjektes hat. Die Aufbewahrungseinheit und die weitere Aufbewahrungseinheit sind insbesondere identisch ausgebildet. Durch das Vorsehen von zwei Aufbewahrungseinheiten kann der Rücken einer jeden Grundeinheit individuell gestaltet werden. Durch die mehrteilige Ausgestaltung der Aufbewahrungseinheiten durch die Segmente können die Segmente zwischen den beiden Aufbewahrungseinheiten beliebig ausgetauscht werden. Hierdurch wird die Anzahl der Kombinationsmöglichkeiten und die individuelle Gestaltbarkeit erhöht.

Es ist vorteilhaft, wenn die erste Seitenwand der ersten Grundeinheit und die erste Seitenwand der zweiten Grundeinheit einteilig ausgebildet sind und wenn das Scharnier ein Filmscharnier ist. Auf diese Weise wird die Herstellung der Vorrichtung vereinfacht sowie die Stabilität der Vorrichtung erhöht.

Die zweite Grundeinheit kann auf die gleiche Weise weitergebildet werden wie die erste Grundeinheit. Insbesondere kann die zweite Grundeinheit mit den in den abhängigen Ansprüchen 2 bis 14 genannten Merkmalen weitergebildet werden. Es ist besonders vorteilhaft, wenn die erste Grundeinheit und die zweite Grundeinheit identisch ausgebildet sind. Hierdurch wird eine gleichmäßige Erscheinungsform der Vorrichtung sowohl im zusammengeklappten als auch im auseinander geklappten Zustand erreicht.

Darüber hinaus ist es vorteilhaft, wenn die Vorrichtung Bohrungen umfasst, mit deren Hilfe sie an einer Wand oder ähnlichem aufhängbar ist. Die Vorrichtung umfasst hierzu insbesondere in den ersten Seitenwänden jeweils mindestens eine Bohrung, mit deren Hilfe die Vorrichtung über Nägel an der Wand aufhängbar ist. Bei einer alternativen Ausführungsform der Erfindung können die Bohrungen auch in den zweiten Seitenwänden vorgesehen sein.

Bei einer bevorzugten Ausführungsform der Erfindung umfasst die erste Seitenwand der ersten Grundeinheit, die erste Seitenwand der zweiten Grundeinheit, die zweite Seitenwand der ersten Grundeinheit und/oder die zweite Seitenwand der zweiten Grundeinheit jeweils ein Einschubfach zur Aufnahme eines blattförmigen Mediums, wobei das Einschubfach zu der dem ersten Aufnahmebereich bzw. dem dritten Aufnahmebereich abgewandten Seite durch ein transparentes Begrenzungsmittel begrenzt ist. Das transparente Begrenzungsmittel ist insbesondere eine Scheibe aus Glas oder Plexiglas. Auf diese Weise wird erreicht, dass das in dem Einschubfach aufgenommene blattförmige Medium für einen Betrachter sichtbar ist. Bei dem blattförmigen Medium handelt es sich insbesondere um ein Bild, welches vorzugsweise mit den in der ersten Grundeinheit und der zweiten Grundeinheit aufgenommenen Objekten thematisch in Beziehung steht. Es ist besonders vorteilhaft, wenn jeweils die zweite Seitenwand der ersten Grundeinheit und der zweiten Grundeinheit ein Einschubfach umfassen, so dass die in den Einschubfächern aufgenommenen Bilder sichtbar sind, wenn die Vorrichtung über ihre ersten Seitenwände an einer Wand aufgehängt wird. Durch das Vorsehen solcher Einschubfächer wird die individuelle Gestaltbarkeit der Vorrichtung weiter erhöht. Ferner ermöglichen die Einschubfächer, dass die Bilder bzw. blattförmigen Medien auf einfache Weise schnell ausgetauscht werden können, so dass die äußere optische Gestaltung der Vorrichtung immer an die in dem ersten und dritten Aufnahmebereich aufgenommenen ersten und zweiten Objekt angepasst werden kann.

Weitere Merkmale und Vorteile der Erfindung ergeben sich aus der folgenden Beschreibung, welche in Verbindung mit den beigefügten Figuren die Erfindung anhand von Ausführungsbeispielen näher erläutert.

Es zeigen:
- Figur 1: eine schematische perspektivische Darstellung einer Vorrichtung zur Aufbewahrung von Sammelobjekten mit einer herausgenommenen Aufbewahrungseinheit gemäß einer ersten Ausführungsform der Erfindung;
- Figur 2: eine schematische perspektivische Darstellung der Vorrichtung nach Figur 1 mit eingesetzter Aufbewahrungseinheit;
- Figur 3: eine schematische perspektivische Darstellung zweier Segmente und eines Deckels der Aufbewahrungseinheit nach den Figuren 1 und 2;
- Figur 4: eine schematische perspektivische Darstellung einer Aufbewahrungseinheit gemäß einer weiteren Ausführungsform der Erfindung;
- Figur 5: eine schematische perspektivische Darstellung einer Halterung zum Aufstellen von Aufbewahrungseinheiten mit in ihnen aufgenommenen Sammelobjekte;
- Figur 6: eine schematische perspektivische Darstellung einer Vorrichtung zur Aufbewahrung von Sammelobjekten gemäß einer zweiten Ausführungsform der Erfindung;
- Figur 7: eine schematische perspektivische Darstellung der Vorrichtung nach Figur 6 in einem zusammengeklappten Zustand und zweier in der Vorrichtung aufnehmbarer buchartiger Objekte;
- Figur 8: eine schematische perspektivische Darstellung der Vorrichtung nach den Figuren 6 und 7 in einem auseinander geklappten Zustand;
- Figur 9: eine schematische perspektivische Darstellung der Vorrichtung nach den Figuren 6 bis 8 im zusammengeklappten Zustand während des Einschiebens eines Bildes in ein Einschubfach;
- Figur 10: eine weitere schematische perspektivische Darstellung der Vorrichtung nach den Figuren 6 bis 9; und
- Figur 11: eine weitere schematische perspektivische Darstellung der Vorrichtung nach den Figuren 6 bis 10 im auseinander geklappten Zustand mit Blick auf die Vorderseite.

In Figur 1 ist eine schematische perspektivische Darstellung einer Vorrichtung 10 zur Aufbewahrung von Samnelobjekten, von denen eines beispielhaft mit dem Bezugszeichen 16 bezeichnet ist, gemäß einer ersten Ausführungsform der Erfindung gezeigt. Die Vorrichtung 10 umfasst eine als Kassette ausgebildete Grundeinheit 12 und eine Aufbewahrungseinheit 14 zur Aufbewahrung der Sammelobjekte 16.

Die Kassette 12 umfasst eine erste Seitenwand 18 und insgesamt vier fest mit der ersten Seitenwand 18 verbundene Verbindungswände 20 bis 26. Durch die erste Seitenwand 18 und die vier Verbindungswände 22 bis 26 wird ein erster Aufnahmebereicht 28 der Kassette 12 zur Aufnahme eines ersten Objektes begrenzt. Die in der Kassette 12 aufgenommenen ersten Objekte können beispielsweise Bücher, Karten, Zeitungsausschnitte, Briefe, Fotos, Fundstücke und/oder Postkarten sein. Ferner umfasst die Kassette 12 eine zweite Seitenwand 30, die über ein Filmscharnier 32 mit der ersten Verbindungswand 24 verbunden ist und die einen Deckel zum Verschließen der Öffnung des ersten Aufnahmebereiches 28 der Kassette 12 bildet.

Ferner umfasst die Kassette 12 vier Aufnahmeelemente 34 bis 40, durch die zusammen mit der ersten Verbindungswand 24 ein zweiter Aufnahmebereich 42 der Kassette 12 zur Aufnahme der Aufbewahrungseinheit 14 begrenzt ist. Der zweite Aufnahmebereich 42 ist durch die erste Verbindungswand 24 vom ersten Aufnahmebereich 28 der Kassette 12 getrennt. Der Abstand zwischen dem ersten Aufnahmeelement 34 und dem zweiten Aufnahmeelement 36 ist geringer ausgebildet als die Höhe h der Aufbewahrungseinheit 14, so dass durch das erste und das zweite Aufnahmeelement 34, 36 eine Klemmverbindung zur Befestigung der Aufbewahrungseinheit 14 an der Kassette 12 gebildet wird. Auf diese Art kann die Aufbewahrungseinheit 14 auf einfache Weise schnell in den zweiten Aufnahmebereich 42 der Kassette 12 eingesetzt werden und wird hierbei automatisch an der Kassette 12 befestigt, so dass die Aufbewahrungseinheit 14 nicht versehentlich aus dem zweiten Aufnahmebereich 42 hinausfallen kann. Ebenso kann die Aufbewahrungseinheit 14 schnell aus dem zweiten Aufnahmebereich 42 der Kassette 12 entnommen werden, ohne dass hierzu ein Befestigungselement gelöst werden muss.

In Figur 2 ist eine schematische perspektivische Darstellung der Vorrichtung 10 nach Figur 1 mit in dem zweiten Aufnahmebereich 42 der Kassette 12 eingesetzter Aufbewahrungseinheit 14 gezeigt. Elemente mit gleichem Aufbau oder gleicher Funktion haben dieselben Bezugszeichen.

Bei einer alternativen Ausführungsform der Erfindung kann die Klemmverbindung zur Befestigung der Aufbewahrungseinheit 14 zusätzlich oder alternativ zu dem ersten und dem zweiten Aufnahmeelement 34, 36 auch durch das dritte und das vierte Aufnahmeelement 38, 40 ausgebildet sein. Hierdurch wird eine sichere Befestigung der Aufbewahrungseinheit 14 in dem zweiten Aufnahmebereich 42 erreicht. Insbesondere wird durch das dritte und das vierte Aufnahmeelement 3 8, 40 ein seitliches Herausrutschen der Aufbewahrungseinheit 14 aus dem zweiten Aufnahmebereich 42 vermieden. Bei einer weiteren alternativen Ausführungsform der Erfindung kann die Kassette 12 auch lediglich zwei Aufnahmeelemente 34, 36 umfassen, so dass die in dem zweiten Aufnahmebereich 42 aufgenommene Aufbewahrungseinheit 14 von drei Seiten sichtbar ist. Die Aufbewahrungseinheit 14 wird in diesem Fall ausschließlich über die durch das erste und das zweite Aufnahmeelement 34, 36 gebildete Klemmverbindung an der Kassette 12 befestigt.

Die Aufbewahrungseinheit 14 ist mehrteilig ausgebildet und umfasst fünf Segmente 44 bis 52 und einen Deckel 54. Zwei benachbarte Segmente 44 bis 52 sind jeweils über eine Schraubverbindung miteinander verbindbar und voneinander trennbar. Eine dieser Schraubverbindung ist beispielhaft mit dem Bezugszeichen 56 bezeichnet. Die Segmente 44 bis 52 können auch über Rast, Klemm- und/oder magnetische Verbindung miteinander verbunden sein. Durch die Verbindung der Segmente 44 bis 52 über Schraubverbindung 56 wird ein einfaches und sicheres Verbinden der Segmente 44 bis 52 miteinander erreicht. Ferner können die Segmente 44 bis 52 auf einfache Weise wieder voneinander getrennt und jederzeit in beliebiger Reihenfolge wieder zusammengesetzt werden. Bei einer alternativen Ausführungsform kann die Aufbewahrungseinheit 14 auch mehr oder weniger als 5 Segmente 44 bis 52 umfassen.

In Figur 3 ist eine schematische perspektivische Darstellung zweier Segmente 44, 46 und des Deckels 54 der Aufbewahrungseinheit 14 nach den Figuren 1 und 2 dargestellt. Die Segmente 44, 46 und der Deckel 54 sind hierbei in einem nicht verbundenen Zustand gezeigt.

Die Segmente 44 bis 52 umfassen jeweils einen Boden 58 und eine zylindrische fest mit dem Boden 58 verbundene Wandung 60. Durch den Boden 58 und die Wandung 60 wird ein Aufnahmebereich zur Aufnahme von Sammelobjekten 16 gebildet, wobei in jedem Segment 44 bis 52 jeweils mindestens ein Sammelobjekt 16 aufnehmbar ist. Die Segmente 44 bis 52 haben jeweils an der dem Boden 58 entgegengesetzten Seite eine Öffnung 62, durch die die Sammelobjekte 16 dem jeweiligen Segment 44 bis 52 zuführbar sind. Die Segmente 44 bis 52 sind derart ausgebildet, dass im verbundenen Zustand ein erstes Segment 44 die Öffnung 62 eines zweiten Segmentes 46 verschließt, so dass der Aufnahmebereich des zweiten Segments 46 geschlossen ist, und die in dem Aufnahmebereich des zweiten Segmentes 46 aufgenommenen Sammelobjekte 16 nicht herausfallen können. Auf diese Weise wird erreicht, dass die Öffnung eines Segmentes 44 bis 52 immer durch das über ihm angeordnete Segment 44 bis 52 verschlossen wird. Die Öffnung 64 des obersten Segmentes 44 wird mit Hilfe des Deckels 54 verschlossen, so dass auch die in dem Aufnahmebereich des obersten Segmentes 44 aufgenommenen Sammelobjekte 16 nicht aus dem Segment 44 hinausfallen können.

Durch die mehrteilige Ausbildung der Aufbewahrungseinheit 14 aus mehreren Segmenten 44 bis 52 wird erreicht, dass die Segmente 44 bis 52 mehrere Aufbewahrungseinheiten 14 beliebig untereinander ausgetauscht werden können.

Ebenso kann die Reihenfolge der Segmente 44 bis 52 mit den in ihnen aufgenommenen Sammelobjekten 16 innerhalb der Aufbewahrungseinheit 14 verändert werden. Auf diese Weise kann die Ausgestaltung der Aufbewahrungseinheit 14 beliebig verändert werden. Ein weiterer Vorteil der mehrteiligen Ausbildung der Aufbewahrungseinheit 14 ist es, dass, beispielsweise auf einer Reise, nur so viele Segmente 44 bis 52 mitgenommen werden müssen, wie befüllt werden sollen. Es ist nicht nötig, die gesamte Aufbewahrungseinheit 14 mitzunehmen.

Die Segmente 44 bis 52 und der Deckel 54 sind aus einem transparenten Material gefertigt, so dass die in ihnen aufgenommenen Sammelobjekte 16 für einen Betrachter sichtbar sind. Die Segmente 44 bis 52 und der Deckel 54 sind hierzu insbesondere aus Plexiglas oder Glas gefertigt.

Durch die Aufbewahrungseinheit 14 wird der Rücken der Kassette 12 gebildet. Durch das Befüllen der Segmente 44 bis 52 mit den Sammelobjekten 16 wird die individuelle Gestaltung des Rückens der Kassette 12 ermöglicht. Die in den Segmenten 44 bis 52 der Aufbewahrungseinheit 14 aufgenommenen Sammelobjekte 16 sind insbesondere Objekte, die mit den im ersten Aufnahmebereich 28 der Kassette 12 aufgenommenen Objekten thematisch in Verbindung stehen. Die Sammelobjekte 16 können beispielsweise Gewürze, Sand, Steine, Muscheln, Papierblätter, Zähne und/oder Haare sein.

Durch die mehrteilige Ausbildung der Aufbewahrungseinheit 14 werden die Individualisierungsmöglichkeiten des Rückens der Kassette 12 weiter erhöht, da die Segmente 44 bis 52 beliebig ausgetauscht werden können und ihre Reihenfolge untereinander verändert werden kann ,ohne dass die Sammelobjekte 16 aus den Segmenten 44 bis 52 entnommen werden müssen. Auf diese Weise wird dem Verlust von Sämmelobjekten 16 vorgebeugt sowie Beschädigungen der Sammelobjekte 16 vermieden.

In Figur 4 ist eine schematische perspektivische Darstellung einer Aufbewahrungseinheit 66 gemäß einer zweiten Ausführungsform gezeigt. Die Aufbewahrungseinheit 66 umfasst zwei Segmente 68, 70 sowie einen Deckel 72. Die Segmente 68, 70 und der Deckel 72 sind, anders als bei dem ersten Ausführungsbeispiel nach den Figuren 1 bis 3, nicht zylindrisch, sondern rechteckig ausgebildet. Die Segmente 68, 70 sind untereinander über eine Steckverbindung verbunden. Ebenso wird der Deckel 72 auf die Öffnung des Segmentes 68 gesteckt.

Bei einer solchen quaderförmigen Ausgestaltung der Aufbewahrungseinheit 66 ist der zweite Aufnahmebereich 42 der Kassette 12 entsprechend komplementär zur Aufbewahrungseinheit 66 ausgebildet, so dass diese formschlüssig in den zweiten Aufnahmebereich 42 aufnehmbar ist.

Bei einer alternativen Ausführungsform der Erfindung kann die Grundeinheit 12 auch nicht in Form einer Kassette ausgebildet sein, sondern einen Schuber oder ein Buch bilden. Auf diese Weise können durch die individuelle Gestaltung der Aufbewahrungseinheit 14, 66, insbesondere durch die in den Segmenten 44 bis 52, 68, 70 aufgenommenen Sammelobjekte 16, eine individuelle Gestaltung des Rückens des Schubers bzw. des Buches erreicht werden.

In Figur 5 ist eine schematische perspektivische Darstellung einer Halterung 74 zum Aufstellen von Aufbewahrungseinheiten 76 bis 82 gezeigt. Die Halterung 74 umfasst hierzu vier Aussparungen, in denen jeweils eine Aufbewahrungseinheit 76 bis 82 eingesetzt ist. Durch die Halterung 74 können die Aufbewahrungseinheiten 76 bis 82 auch unabhängig von der Grundeinheit 12, beispielsweise in einem Regal, aufgestellt werden und von einer Person betrachtet werden.

In Figur 6 ist eine schematische perspektivische Darstellung einer Vorrichtung 100 zur Aufbewahrung von Sammelobjekten 16 gemäß einer zweiten Ausführungsform der Erfindung gezeigt. Die Vorrichtung 100 umfasst zwei als Schuber ausgebildete Grundeinheiten 102, 104, die über ein Filmscharnier 110 relativ zueinander schwenkbar miteinander verbunden sind. Ferner umfasst die Vorrichtung 100 zwei Aufbewahrungseinheiten 106, 108 zur Aufbewahrung der Sammelobjekte 16. Die Aufbewahrungseinheiten 106, 108 sind jeweils mehrteilig ausgebildet und umfassen mehrere über Schraubverbindungen miteinander verbindbare Segmente zur Aufnahme der Sammelobjekte 16. Die Aufbewahrungseinheiten 106, 108 sind insbesondere identisch zur Aufbewahrungseinheit 14 gemäß der ersten Ausführungsform der Erfindung ausgebildet.

Die Schuber 102, 104 umfassen jeweils zwei Seitenwände 112 bis 118 sowie jeweils drei Verbindungswände 120 bis 130, über die die jeweiligen Seitenwände 112 bis 118 miteinander verbunden sind. Durch die beiden Seitenwände 112 bis 118 und die drei Verbindungswände 120 bis 130 wird jeweils ein erster Aufnahmebereich zur Aufnahme eines buchartigen Objektes begrenzt. Der Aufnahmebereich weist jeweils eine Öffnung auf, durch die das buchartige Objekt dem Aufnahmebereich zuführbar ist. Die Seitenwände 112 bis 118 sind insbesondere jeweils orthogonal zu den Verbindungswänden 120 bis 130 angeordnet.

Ferner umfassen die Schuber 102, 104 jeweils vier Aufnahmeelemente 132 bis 146 zur Befestigung der Aufbewahrungseinheit 106, 108 an den Schubern 102,104. Das Aufnahmeelement 132 und die Verbindungswand 122, das Aufnahmeelement 134 und die Verbindungswand 124, das Aufnahmeelement 136 und die Seitenwand 114, das Aufnahmeelement 138 und die Seitenwand 112, das Aufnahmeelement 140 und die Verbindungswand 128, das Aufnahmeelement 142 und die Verbindungswand 130, das Aufnahmeelement 144 und die Seitenwand 118 und das Aufnahmeelement 146 und die Seitenwand 116 sind vorzugsweise jeweils einstückig ausgebildet.

In Figur 7 ist eine schematische perspektivische Darstellung der Vorrichtung 100 nach Figur 6 in einem zusammengeklappten Zustand dargestellt. Im zusammengeklappten Zustand sind die Schuber 102, 104 so weit um die vom Filmscharnier 116 gebildete Drehachse verschwenkt, so dass die erste Seitenwand 112 des ersten Schubers 102 und die erste Seitenwand 116 des zweiten Schubers 104 einander gegenüberliegend parallel zueinander angeordnet sind. Die Seitenwände 112 und 116 kontaktieren sich in dem zusammengeklappten Zustand. Der zusammengeklappte Zustand ist derjenige Zustand, in dem die Vorrichtung 100 in einem Bücherregal aufgenommen wird. In diesem zusammengeklappten Zustand sind die Aufbewahrungseinheiten 106, 108 einem Betrachter des Bücherregals zugewandt, so dass durch die Aufbewahrungseinheit 106, 108 der Rücken der Vorrichtung 100 gebildet wird. In dem zusammengeklappten Zustand sind die Öffnungen der Aufnahmebereiche der Schuber 102, 104 geöffnet, so dass die buchartigen Objekte 148, 150 den Aufnahmebereichen der Schuber 102, 104 zugeführt werden können.

In Figur 8 ist eine schematische perspektivische Darstellung der Vorrichtung 100 nach den Figuren 6 und 7 in einem auseinander geklappten Zustand dargestellt. In dem auseinander geklappten Zustand sind die Schuber 102, 104 so weit um die Drehachse des Filmscharniers 110 zueinander verschwenkt, dass die erste Seitenwand 112 des ersten Schubers 102 und die erste Seitenwand 116 des zweiten Schubers 104 in einer Ebene liegen. Die Schuber 102 bis 104 sind dann so angeordnet, dass sie die Öffnungen ihrer Aufnahmebereiche gegenseitig verschließen.

Die erste Seitenwand 112 des ersten Schubers 102 und die erste Seitenwand 116 des zweiten Schubers 104 haben jeweils eine Aussparung 152, 154 über die sie, beispielsweise mit Hilfe von Nägeln, an einer Wand oder ähnlichem aufhängbar sind. Alternativ kann die Vorrichtung 100 in dem auseinander geklappten Zustand auch auf einer Fläche aufgestellt werden. Bei alternativen Ausführungsformen der Erfindung können auch mehr als zwei Aussparungen 152, 154 zur Befestigung der Vorrichtung 100 an einer Wand vorgesehen sein.

In Figur 9 ist eine weitere schematische perspektivische Darstellung der Vorrichtung 100 nach den Figuren 6 bis 8 im zusammengeklappten Zustand dargestellt. Sowohl die zweite Seitenwand 114 des ersten Schubers 102 als auch die zweite Seitenwand 118 des zweiten Schubers 104 weisen jeweils ein Einschubfach 156, 158 zur Aufnahme eines Bildes 160 auf. Die zweiten Seitenwände 114, 118 haben jeweils ein Sichtfenster 162, 164, durch das zumindestens jeweils ein Teil des in dem jeweiligen Einschubfach 156, 158 aufgenommenen Bildes 160 sichtbar ist. Die Sichtfenster 162, 164 sind insbesondere durch eine Glasscheibe ausgebildet.

In Figur 10 ist eine weitere schematische perspektivische Darstellung der Vorrichtung 100 nach den Figuren 6 bis 9 dargestellt. Das Bild 166 wird dem Einschubfach 156 zugeführt, indem es in Richtung des Pfeiles P1 in das Einschubfach 156 über die Öffnung des Einschubfaches eingeschoben wird.

In Figur 11 ist eine schematische perspektivische Darstellung der Vorrichtung 100 nach den Figuren 1 bis 10 im auseinander geklappten Zustand mit Blick auf die zweiten Seitenwände 114, 118 gezeigt. In dem auseinander geklappten Zustand bildet die Vorrichtung 100 einen Bilderrahmen für die in den Einschubfächern 156, 158 aufgenommenen Bildern 160, 166. Bei einem Aufhängen der Vorrichtung 100 an einer Wand oder einem Aufstellen auf einer Fläche können die Bilder 160, 166 von einem Betrachter wie in einem Bilderrahmen betrachtet werden. Durch die Einschubfächer 156, 158 bzw. die in den Einschubfächern 156, 158 aufgenommenen Bildern 160,166 wird neben den Aufbewahrungseinheiten 106, 108 eine weitere Individualisierungsmöglichkeit der Vorrichtung 100 erzeugt. Die in die Einschubfächer 156, 158 aufgenommenen Bilder 160, 166 stehen insbesondere thematisch mit den in den Aufnahmebereichen der Schuber 102, 104 aufgenommenen buchartigen Objekten und/oder den in den Aufbewahrungseinheiten 106, 108 aufgenommenen Sammelobjekten 116 in Beziehung.

Die Grundeinheiten 12, 102, 104 können beispielsweise aus Papier, Karton, Metall, Glas, Plexiglas und/oder Leder gefertigt sein. Die Aufbewahrungseinheiten 14, 66, 106, 108 können zusätzlich oder alternativ zu der Klemmverbindung auch über eine magnetische Verbindung mit der Grundeinheit 12, 102, 104 verbunden sein. Hierzu umfasst mindestens ein Aufnahmeelement 34 bis 40, 132 bis 146 der Grundeinheit 12, 102, 104 einen Magneten. In diesem Fall umfassen die Aufbewahrungseinheiten 14, 66, 106, 108 ein magnetisches Material, so dass die Aufbewahrungseinheit 14, 66, 106, 108 über den Magneten fest an der Grundeinheit 12, 102, 104 befestigbar ist.

### Bezugszeichenliste

- 10, 100: Vorrichtung
- 12: Kassette
- 14, 66, 76 bis 82, 106, 108: Aufbewahrungseinheit
- 16: Sammelobjekt
- 18, 30, 112 bis 118: Seitenwand
- 20 bis 26, 120 bis 130: Verbindungswand
- 28, 42: Aufnahmebereich
- 32, 110: Filmscharnier
- 34 bis 40, 132 bis 146: Aufnahmeelement
- 44 bis 52, 68,70: Segment
- 54, 72: Deckel
- 56: Schraubverbindung
- 58: Boden
- 60: Wandung
- 62, 64: Öffnung
- 74: Halterung
- 148, 150: buchartiges Objekt
- 152, 154: Aussparung
- 156, 158: Einschubfach
- 160, 166: Bild
- 162, 164: Sichtfenster
- P1: Einschubrichtung
- h: Höhe

## Patentansprüche

1. Vorrichtung zum Aufbewahren von Sammelobjekten, mit einer Aufbewahrungseinheit und
mit einer Grundeinheit (12) mit einem ersten Aufnahmebereich (28) zur Aufnahme eines ersten Objektes und einem zweiten Aufnahmebereich (42) zur Aufnahme der Aufbewahrungseinheit (14, 66, 76 bis 82) für die Sammelobjekte (16),
wobei die Grundeinheit (12) eine erste Seitenwand (18), eine zweite Seitenwand (30), eine die Seitenwände (18, 30) miteinander verbindende Verbindungswand (24), ein fest mit der Verbindungswand (24) und/oder mit einer der Seitenwände (18, 30) verbundenes erstes Aufnahmeelement (34) und ein fest mit der Verbindungswand (24) und/oder mit einer der Seitenwände (18, 30) verbundenes zweites Aufnahmeelement (36) umfasst,
der erste Aufnahmebereich (28) durch die erste Seitenwand (18), die zweite Seitenwand (30) und die Verbindungswand (24) begrenzt ist,
durch das erste Aufnahmeelement (34), das zweite Aufnahmeelement (36) und die Verbindungswand (24) der durch die Verbindungswand (24) vom ersten Aufnahmebereich (28) getrennte, zu mindestens einer Seite offene zweite Aufnahmebereich (42) begrenzt ist, und
wobei die Aufbewahrungseinheit (14, 66, 76 bis 82) mit Hilfe des ersten Aufnahmeelements (34) und/oder des zweiten Aufnahmeelements (36) an der Grundeinheit (12) befestigbar ist,
**dadurch gekennzeichnet, dass** die Aufbewahrungseinheit (14, 66, 76 bis 82) mindestens zwei miteinander verbindbare und voneinander trennbare Segmente (44 bis 52, 68, 70) umfasst,
jedes Segment (44 bis 52, 68, 70) einen Aufnahmebereich zur Aufnahme mindestens eines Sammelobjektes (16) hat, und
dass mindestens ein Teilbereich eines jeden Segments (44 bis 52, 68, 70) transparent ist.

2. Vorrichtung (10) nach Anspruch 1, **dadurch gekennzeichnet, dass** die Segmente (44 bis 52, 68, 70) der Aufbewahrungseinheit (14, 66, 76 bis 82) über eine Schraubverbindung (56), eine Rastverbindung, eine Klemmverbindung und/oder eine magnetische Verbindung miteinander verbindbar sind.

3. Vorrichtung (10) nach einem der vorhergehenden Ansprüche,
**dadurch gekennzeichnet, dass** die gesamte Aufbewahrungseinheit (14, 66, 76 bis 82) transparent ist.

4. Vorrichtung (10) nach einem der vorhergehenden Ansprüche,
**dadurch gekennzeichnet, dass** die Segment (44 bis 52, 68, 70) aus Plexiglas gefertigt sind.

5. Vorrichtung (10) nach einem der vorhergehenden Ansprüche, **dadurch gekennzeichnet, dass** die Segmente (44 bis 52) jeweils einen Boden (58) und eine zylindrische mit dem Boden (58) fest verbundene Wandung (60) umfassen, dass der Aufnahmebereich eines jeden Segments (44 bis 52) durch den jeweiligen Boden (58) und die jeweilige Wandung (60) begrenzt ist, und dass die Öffnung (62) eines ersten Segments (44 bis 52), durch die Sammelobjekte (16) dem Aufnahmebereich des ersten Segments (44 bis 52) zuführbar sind, durch den Boden (58) eines zweiten Segments (44 bis 52) verschlossen ist, wenn das erste Segment (44 bis 52) und das zweite Segment (44 bis 52) miteinander verbunden sind.

6. Vorrichtung (10) nach einem der vorhergehenden Ansprüche, **dadurch gekennzeichnet, dass** die Aufbewahrungseinheit (14, 66, 76 bis 82) durch eine durch das erste Aufnahmeelement (34) und das zweite Aufnahmeelement (36) gebildete Klemmverbindung an der Grundeinheit (12) befestigbar ist.

7. Vorrichtung (10) nach einem der vorhergehenden Ansprüche, **dadurch gekennzeichnet, dass** das zweite Aufnahmeelement (36) parallel zum ersten Aufnahmeelement (34) angeordnet ist, und dass ein drittes Aufnahmeelement (38) und ein parallel zum dritten Aufnahmeelement (38) angeordnetes viertes Aufnahmeelement (40) vorgesehen sind, wobei das dritte Aufnahmeelement (38) und das vierte Aufnahmeelement (40) jeweils mit der Verbindungswand (24) und/oder einer der Seitenwände (18, 30) fest verbunden sind, und wobei das erste Aufnahmeelement (34), das zweite Aufnahmeelement (36), das dritte Aufnahmeelement (38), das vierte Aufnahmeelement (40) und die Verbindungswand (24) den zweiten Aufnahmebereich (48) begrenzen.

8. Vorrichtung (10) nach einem der vorhergehenden Ansprüche,
**dadurch gekennzeichnet, dass** die erste Seitenwand (18) ein erster Deckel eines Buches und die zweite Seitenwand (30) ein zweiter Deckel des Buches sind.

9. Vorrichtung (10) nach Anspruch 8, **dadurch gekennzeichnet, dass** die erste Seitenwand (18) und die zweite Seitenwand (30) jeweils über ein Filmscharnier (32) mit der Verbindungswand (24) verbunden sind.

10. Vorrichtung (10) nach einem der Ansprüche 1 bis 7, **dadurch gekennzeichnet, dass** die Verbindungswand (24) eine erste Verbindungswand (24) bildet, und dass eine zweite Verbindungswand (20) und eine parallel zur zweiten Verbindungswand (20) angeordnete dritte Verbindungswand (22) vorgesehen sind, wobei über die zweite Verbindungswand (20) und die dritte Verbindungswand (22) jeweils die erste Seitenwand (18) und die zweite Seitenwand (30) miteinander verbunden sind, und wobei die zweite Verbindungswand (20) und die dritte Verbindungswand (22) jeweils orthogonal zur ersten Seitenwand (18), zur zweiten Seitenwand (30) und zur ersten Verbindungswand (24) angeordnet sind.

11. Vorrichtung (10) nach einem der Ansprüche 1 bis 7, **dadurch gekennzeichnet, dass** die Verbindungswand (24) eine erste Verbindungswand (24) bildet, und dass eine vierte Verbindungswand (20), eine parallel zur vierten Verbindungswand (20) angeordnete fünfte Verbindungswand (22) und eine parallel zur ersten Verbindungswand (24) angeordnete sechste Verbindungswand (26) vorgesehen sind, wobei die erste Verbindungswand (24), die vierte Verbindungswand (20), die fünfte Verbindungswand (22), die sechste Verbindungswand (26), die erste Seitenwand (18) und die zweite Seitenwand (30) eine Kassette (12) zur Aufnahme des ersten Objektes bilden.

12. Vorrichtung (10) nach einem der vorhergehenden Ansprüche, **dadurch gekennzeichnet, dass** die Aufbewahrungseinheit (14, 66, 76 bis 82) einen Magneten und/oder ein Objekt aus einem magnetischen Material umfasst, und dass das erste Aufnahmeelement (34), das zweite Aufnahmeelement (36), das dritte Aufnahmeelement (38) und/oder das vierte Aufnahmeelement (40) einen Magneten zur Befestigung der Aufbewahrungseinheit (14, 66, 76 bis 82) umfasst.

13. Vorrichtung (100) nach einem der vorhergehenden Ansprüche, **dadurch gekennzeichnet, dass**
die Grundeinheit eine erste Grundeinheit (102) bildet,
die mit einer zweiten Grundeinheit (104) mit einem dritten Aufnahmebereich zur Aufnahme eines zweiten Objektes verbunden ist,
die zweite Grundeinheit (104) eine erste Seitenwand (116), eine zweite Seitenwand (118) und eine die Seitenwände (116, 118) miteinander verbindende erste Verbindungswand (126) umfasst, der dritte Ausnahmebereich durch die erste Seitenwand (116), die zweite Seitenwand (118) und die Verbindungswand (126) der zweiten Grundeinheit (104) begrenzt ist,
die Verbindungswand (120) der ersten Grundeinheit (102) eine erste Verbindungswand (120) der ersten Grundeinheit (102) bildet,
die erste Grundeinheit (102) und die zweite Grundeinheit (104) jeweils eine zweite Verbindungswand (122, 128) und eine parallel zur zweiten Verbindungswand (122, 128) angeordnete dritte Verbindungswand (124, 130) umfassen,
über die zweite Verbindungswand (122, 128) und die dritte Verbindungswand (124, 130) jeweils die erste Seitenwand (112, 116) und die zweite Seitenwand (114, 118) miteinander verbunden sind, und
dass die erste Seitenwand (112) der ersten Grundeinheit (102) über ein Scharnier (110) mit der ersten Seitenwand (116) der zweiten Grundeinheit (104) verbunden ist.

14. Vorrichtung (100) nach Anspruch 13, **dadurch gekennzeichnet, dass** die zweite Grundeinheit (104) ein fest mit der ersten Verbindungswand (126) der zweiten Grundeinheit (104) und/oder mit einer der Seitenwände (116, 118) der zweiten Grundeinheit (104) verbundenes erstes Aufnahmeelement (140) und ein fest mit der ersten Verbindungswand (126) der zweiten Grundeinheit (104) und/oder mit einer der Seitenwände (116, 118) der zweiten Grundeinheit (104) verbundenes zweites Aufnahmeelement (142) hat, dass durch das erste Aufnahmeelement (140), das zweite Aufnahmeelement (142) und die erste Verbindungswand (126) der zweiten Grundeinheit (104) ein durch die erste Verbindungswand (126) vom dritten Aufnahmebereich getrennter, zu mindestens einer Seite offener vierter Aufnahmebereich zur Aufnahme einer weiteren Aufbewahrungseinheit (108) begrenzt ist, dass die weitere Aufbewahrungseinheit (108) mindestens zwei miteinander verbindbare und voneinander trennbare Segmente (44 bis 52, 68, 70) umfasst, dass jedes Segment (44 bis 52, 68, 70) einen Aufnahmebereich zur Aufnahme mindestens eines Sammelobjektes (16) hat, und dass mindestens ein Teilbereich eines jeden Segments (44 bis 52, 68, 70) transparent ist

15. Vorrichtung (100) nach einem der Ansprüche 13 bis 14, **dadurch gekennzeichnet, dass** Mittel (152, 154) vorgesehen sind, mit deren Hilfe die Vorrichtung (100) an einer Wand aufhängbar ist.

## Claims

1. Device for storing collectibles,
comprising a storing unit and a base unit (12) having a first receiving area (28) for receiving a first object and a second receiving area (42) for receiving the storing unit (14, 66, 76 to 82) for the collectibles,
wherein the base unit (12) comprises a first side wall (18), a second side wall (30), a connection wall (24) that connects the side walls (18, 30) with each other, a first receiving element (34) that is firmly connected with the connection wall (24) and/or with one of the side walls (18, 30) and a second receiving element (36) that is firmly connected with the connection wall (24) and/or with one of the side walls (18, 30),
the first receiving area (28) is limited by the first side wall (18), the second side wall (30) and the connection wall (24),
the second receiving area (42) that is s separated from the first receiving area (28) by means of the connection wall (24) and that is at least open at one end is separated by means of the first receiving element (34), the second receiving element (36) and the connection wall (24),
wherein the storing unit (14, 66, 76 to 82) can be mounted to the base unit (12) by means of the first receiving element (34) and/or the second receiving element (36),
**characterized in that** in the storing unit (14, 66, 76 to 82) comprises at least two segments (44 to 52, 68, 70) that can be connected with each other and be separated from each other,
each segment (44 to 52, 68, 70) comprises a receiving area for receiving at least one collectible (16), and
that at least a portion of each segment (44 to 52, 68, 70) is transparent.

2. Device (10) according to claim 1, **characterized in that** the segments (44 to 52, 68, 70) of the storing unit (14, 66, 76 to 82) can be connected with each other via a screw connection (56), a snap-lock connection, a clamp-connection and/or a magnetic connection.

3. Device (10) according to one of the preceding claims, **characterized in that** the entire storing unit (14, 66, 76 to 82) is transparent.

4. Device (10) according to one of the preceding claims, **characterized in that** the segments (44 to 52, 68, 70) are manufactured from acrylic glass.

5. Device (10) according to one of the preceding claims, **characterized in that** the segments (44 to 52) each comprise a bottom (58) and a cylindrical wall (60) that is firmly connected with the bottom (58), **in that** the receiving area of each segment (44 to 52) is limited by the respective bottom (58) and the respective wall (60), and **in that** the opening (62) of a first segment (44 to 52) through which collectibles (16) can be supplied to the receiving area of the first segment (44 to 52) is locked by the bottom (58) of a second segment (44 to 52), if the first segment (44 to 52) and the second segment (44 to 52) are connected with each other.

6. Device (10) according to one of the preceding claims, **characterized in that** the storing unit (14, 66, 76 to 82) can be mounted to the base unit (12) via a clamp-connection constituted by the first receiving element (34) and the second receiving element (36).

7. Device (10) according to one of the preceding claims, **characterized in that** the second receiving element (36) is arranged parallel to the first receiving element (34) and **in that** a third receiving element (38) and a fourth receiving element (40) that is arranged parallel to the third receiving element (38) are provided, wherein the third receiving element (38) and the fourth receiving element (40) are each firmly connected with the connection wall (24) and/or one of the side walls (18, 30), and wherein the first receiving element (34), the second receiving element (36), the third receiving element (38), the fourth receiving element (40) and the connection wall (24) limit the second receiving area (48).

8. Device (10) according to one of the preceding claims, **characterized in that** the first side wall (18) is a first cover of a book and the second side wall (30) is a second cover of the book.

9. Device (10) according to claim 8, **characterized in that** the first side wall (18) and the second side wall (30) are each connected with the connection wall (24) via an integral hinge (32).

10. Device (10) according to one of claims 1 to 7, **characterized in that** the connection wall (24) constitutes a first connection wall (24) and that a second connection wall (20) and a third connection wall (22) that is arranged parallel to the second connection wall (20) are provided, wherein in each case the first side wall (18) and the second side wall (30) are connected with each other via the second connection wall (20) and the third connection wall (22), and wherein the second connection wall (20) and the third connection wall (22) are each arranged orthogonally to the first side wall (18), the second side wall (30) and the first side wall (24).

11. Device (10) according to one of claims 1 to 7, **characterized in that** the connection wall (24) constitutes a first connection wall (24), and that a fourth connection wall (20), a fifth connection wall (22) that is arranged parallel to the fourth connection wall (20) and a sixth connection wall (26) that is arranged parallel to the fist connection wall (24) are provided, wherein the first connection wall (24), the fourth connection wall (20), the fifth connection wall (22), the sixth connection wall (26), the first side wall (18) and the second side wall (30) constitute a cassette (12) for receiving the first object.

12. Device (10) according to one of the preceding claims, **characterized in that** the storing unit (14, 66, 76 to 82) comprises a magnet and/or an object made from a magnetic material, and **in that** the first receiving element (34), the second receiving element (36), the third receiving element (38) and/or the fourth receiving element (40) comprise a magnet for mounting the storing unit (14, 66, 76 to 82).

13. Device (100) according to one of the preceding claims, **characterized in that**
the base unit constitutes a first base unit (102)
connected to a second base unit (104) having a third receiving area for receiving a second object,
the second base unit (104) comprises a first side wall (116), a second side wall (118) and a first connection wall (126) that connects the side walls (116, 118) with each other,
the third receiving area is delimited by the first side wall (116), the second side wall (118) and the connection wall (126) of the second base unit (104),
the connection wall (120) of the first base unit (102) constitutes a first connection wall (120) of the first base unit (102),
the first base unit (102) and the second base unit (104) each comprise a second connection wall (122, 128) and a third connection wall (124, 130) that is arranged parallel to the second connection wall (122, 128),
via the second connection wall (122, 128) and the third connection wall (124, 130) in each case the first side wall (112, 116) and the second side wall (114, 118) are connected with each other, and
that the first side wall (112) of the first base unit (102) is connected with the first side wall (116) of the second base unit (104) via a hinge (110).

14. Device (100) according to claim 13, **characterized in that** the second base unit (104) comprises a first receiving element (140) that is firmly connected with the first connection wall (126) of the second base unit (104) and/or with one of the side walls (116, 118) of the second base unit (104) and a second receiving element (142) that is firmly connected with the first connection wall (126) of the second base unit (104) and/or with one of the side walls (116, 118) of the second base unit (104), that by means of the first receiving element (140), the second receiving element (142) and the first connection wall (126) of the second base unit (104) a fourth receiving area for receiving a further storing unit (108) is limited that is open at least at one end is separated from the third receiving area by means of the first connection wall (126), that the further storing unit (108) comprises at least two segments (44 to 52, 68, 70) that can be connected with each other and be separated from each other, that each segment (44 to 52, 68, 70) comprises a receiving area for receiving at least one collection object (16) and that at least a portion of each segment (44 to 52, 68, 70) is transparent.

15. Device (100) according to one of claims 13 to 14, **characterized in that** means (152, 154) are provided via which the device (100) can be mounted to a wall.

## Revendications

1. Dispositif de conservation d'objets de collection,
comprenant une unité de conservation et
comprenant une unité de base (12) comportant une première zone de logement (28) servant à loger un premier objet et une deuxième zone de logement (42) servant à loger l'unité de conservation (14, 66, 76 à 82) des objets de collection (16),
l'unité de base (12) présentant une première paroi latérale (18), une seconde paroi latérale (30), une paroi de liaison (24) reliant l'une à l'autre les parois latérales (18, 30), un élément de logement (34) assemblé solidement à la paroi de liaison (24) et/ou à l'une des parois latérales (18, 30) et un deuxième élément de logement (36) assemblé solidement à la paroi de liaison (24) et/ou à l'une des parois latérales (18, 30),
la première zone de logement (28) étant délimitée par la première paroi latérale (18), la seconde paroi latérale (30) et la paroi de liaison (24),
la deuxième zone de logement (42), séparée de la première zone de logement (28) par la paroi de liaison (24) et ouverte sur au moins un côté, étant délimitée par le premier élément de logement (34), le deuxième élément de logement (36) et la paroi de liaison (24),
l'unité de conservation (14, 66, 76 à 82) pouvant être fixée à l'unité de base (12) à l'aide du premier élément de logement (34) et/ou du deuxième élément de logement (36),
**caractérisé en ce que** l'unité de conservation (14, 66, 76 à 82) comprend au moins deux segments (44 à 52, 68, 70) pouvant être reliés les uns aux autres ou séparés les uns des autres,
chaque segment (44 à 52, 68, 70) présentant une zone de logement servant à loger au moins un objet de collection (16), et
**en ce qu'**au moins une zone partielle de chaque segment (44 à 52, 68, 70) est transparente.

2. Dispositif (10) selon la revendication 1, **caractérisé en ce que** les segments (44 à 52, 68, 70) de l'unité de conservation (14, 66, 76 à 82) peuvent être reliés les uns aux autres par un assemblage vissé (56), un assemblage par enclenchement, un assemblage par serrage et/ou un assemblage magnétique.

3. Dispositif (10) selon l'une quelconque des revendications précédentes, **caractérisé en ce que** l'unité de conservation (14, 66, 76 à 82) est entièrement transparente.

4. Dispositif (10) selon l'une quelconque des revendications précédentes, **caractérisé en ce que** le segment (44 à 52, 68, 70) est fabriqué en plexiglas.

5. Dispositif (10) selon l'une quelconque des revendications précédentes, **caractérisé en ce que** les segments (44 à 52) comportent respectivement une partie inférieure (58) et une paroi cylindrique (60) assemblée solidement à la partie inférieure (58), **en ce que** la zone de logement de chaque segment (44 à 52) est délimitée par la partie inférieure (58) respective et la paroi (60) respective, et **en ce que** l'ouverture (62) d'un premier segment (44 à 52), à travers laquelle les objets de collection (16) peuvent être amenés à la zone de logement du premier segment (44 à 52), est fermée par la partie inférieure (58) d'un second segment (44 à 52), lorsque le premier segment (44 à 52) et le second segment (44 à 52) sont reliés l'un à l'autre.

6. Dispositif (10) selon l'une quelconque des revendications précédentes, **caractérisé en ce que** l'unité de conservation (14, 66, 76 à 82) peut être fixée à l'unité de base (12) par un assemblage par serrage formé par le premier élément de logement (34) et le deuxième élément de logement (36).

7. Dispositif (10) selon l'une quelconque des revendications précédentes, **caractérisé en ce que** le deuxième élément de logement (36) est disposé parallèlement au premier élément de logement (34), et **en ce qu'**un troisième élément de logement (38) et un quatrième élément de logement (40) parallèle au troisième élément de logement (38) sont prévus, le troisième élément de logement (38) et le quatrième élément de logement (40) étant assemblés solidement respectivement à la paroi de liaison (24) et/ou à l'une des parois latérales (18, 30), et le premier élément de logement (34), le deuxième élément de logement (36), le troisième élément de logement (38), le quatrième élément de logement (40) et la paroi de liaison (24) délimitant la deuxième zone de logement (48).

8. Dispositif (10) selon l'une quelconque des revendications précédentes, **caractérisé en ce que** la première paroi latérale (18) est une première couverture d'un livre et la seconde paroi latérale (30) est la seconde couverture du livre.

9. Dispositif (10) selon la revendication 8, **caractérisé en ce que** la première paroi latérale (18) et la seconde paroi latérale (30) sont reliées à la paroi de liaison (24) respectivement par une charnière pelliculaire (32).

10. Dispositif (10) selon l'une quelconque des revendications 1 à 7, **caractérisé en ce que** la paroi de liaison (24) forme une première paroi de liaison (24), et **en ce qu'**une deuxième paroi de liaison (20) et une troisième paroi de liaison (22) parallèle à la deuxième paroi de liaison (24) sont prévues, respectivement la première paroi latérale (18) et la seconde paroi latérale (30) étant reliées l'une à l'autre par la deuxième paroi de liaison (20) et la troisième paroi de liaison (22), et la deuxième paroi de liaison (20) et la troisième paroi de liaison (22) étant disposées respectivement perpendiculairement à la première paroi latérale (18), à la seconde paroi latérale (30) et à la première paroi de liaison (24).

11. Dispositif (10) selon l'une quelconque des revendications 1 à 7, **caractérisé en ce que** la paroi de liaison (24) forme une première paroi de liaison (24), et **en ce qu'**une quatrième paroi de liaison (20), une cinquième paroi de liaison (22) parallèle à la quatrième paroi de liaison (20) et une sixième paroi de liaison (26) parallèle à la première paroi de liaison (24) sont prévues, la première paroi de liaison (24), la quatrième paroi de liaison (20), la cinquième paroi de liaison (22), la sixième paroi de liaison (26), la première paroi latérale (18) et la seconde paroi latérale (30) forment un caisson (12) servant à loger le premier objet.

12. Dispositif (10) selon l'une quelconque des revendications précédentes, **caractérisé en ce que** l'unité de conservation (14, 66, 76 à 82) comporte un aimant et/ou un objet fait d'un matériau magnétisable, et **en ce que** le premier élément de logement (34), le deuxième élément de logement (36), le troisième élément de logement (38) et/ou le quatrième élément de logement (40) comportent un aimant servant à fixer l'unité de conservation (14, 66, 76 à 82).

13. Dispositif (100) selon l'une quelconque des revendications précédentes, **caractérisé en ce que**
l'unité de base forme une première unité de base (102),
qui est reliée à une seconde unité de base (104) au moyen d'une troisième zone de logement servant à loger un second objet,
la seconde unité de base (104) forme une première unité de base (102),
qui est reliée à une seconde unité de base (104) au moyen d'une troisième zone de logement destinée à loger un second objet,
la seconde unité de base (104) comporte une première paroi latérale (116), une seconde paroi latérale (118) et une première paroi de liaison (126) reliant les parois latérales (116, 118) l'une à l'autre,
la troisième zone de logement est délimitée par la première paroi latérale (116), la seconde paroi latérale (118) et la paroi de liaison (126) de la seconde unité de base (104),
la paroi de liaison (120) de la première unité de base (102) forme une première paroi de liaison (120) de la première unité de base (102),
la première unité de base (102) et la seconde unité de base (104) comportent respectivement une deuxième paroi de liaison (122, 128) et une troisième paroi de liaison (124, 130) parallèle à la deuxième paroi de liaison (122, 128),
respectivement la première paroi latérale (112, 116) et la seconde paroi latérale (114, 118) sont reliées l'une à l'autre par la deuxième paroi de liaison (122, 128) et la troisième paroi de liaison (124, 130), et
**en ce que** la première paroi latérale (112) de la première unité de base (102) est reliée par une charnière (110) à la première paroi latérale (116) de la seconde unité de base (104).

14. Dispositif (100) selon la revendication 13, **caractérisé en ce que** la seconde unité de base (104) présente un premier élément de logement (140) assemblé solidement à la première paroi de liaison (126) de la seconde unité de base (104) et/ou à l'une des parois latérales (116, 118) de la seconde unité de base (104) et un deuxième élément de logement (142) assemblé solidement à la première paroi de liaison (126) de la seconde unité de base (104) et/ou à l'une des parois latérales (116, 118) de la seconde unité de base (104), **en ce qu'**une quatrième zone de logement, séparée de la troisième zone de logement par la première paroi de liaison (126), ouverte sur au moins un côté et destinée à loger une autre unité de conservation (108), est délimitée par la première paroi de liaison (126), le premier élément de logement (140), le deuxième élément de logement (142) et la première paroi de liaison (126) de la seconde unité de base (104), **en ce que** l'autre unité de conservation (108) comporte au moins deux segments (44 à 52, 68, 70) pouvant être reliés l'un à l'autre et pouvant être séparés l'un de l'autre, **en ce que** chaque segment (44 à 52, 68,70) présente une zone de logement destinée à loger au moins un objet de collection (16), et **en ce qu'**au moins une zone partielle de chaque segment (44 à 52, 68, 70) est transparente.

15. Dispositif (100) selon l'une quelconque des revendications 13 à 14, **caractérisé en ce que** des moyens (152, 154) permettent de suspendre le dispositif (100) à une paroi.
